# EUROPÄISCHE PATENTSCHRIFT

(11) **EP 3 976 971 B1**
(45) Veröffentlichungstag und Bekanntmachung des Hinweises auf die Patenterteilung: **19.11.2025**
(21) Anmeldenummer: 20758096.0
(22) Anmeldetag: 28.05.2020
(51) Int. Cl.: F04D 19/00, F01P 5/06, F01P 11/10, F04D 29/54

(54) **KÜHLER**
COOLER
DISPOSITIF DE REFROIDISSEMENT

(30) Priorität: 28.05.2019 AT 504862019
(43) Veröffentlichungstag der Anmeldung: 06.04.2022
(73) Patentinhaber: ALPVER Vermögens- und Liegenschaftsverwaltungs GmbH, 1190 Wien (AT)
(72) Erfinder: EULER-ROLLE, Thomas, 1190 Wien (AT)
(74) Vertreter: SONN Patentanwälte GmbH & Co KG
(86) Internationale Anmeldenummer: PCT/AT2020/060214
(87) Internationale Veröffentlichungsnummer: WO 2020/237273

(56) Entgegenhaltungen:
- EP-A1- 0 098 397
- WO-A1-2013/038222
- DE-A1- 102017 200 222
- JP-U- S56 120 916

## Beschreibung

Die Erfindung betrifft einen Kühler, aufweisend:
- einen Ventilator mit einem im Wesentlichen starren Ventilatorgehäuse, welches einen Ventilator-Luftströmungsraum einschließt,
- einen Wärmetauscher mit einem im Wesentlichen starren Wärmetauschergehäuse, welches einen Wärmetauscher-Luftströmungsraum einschließt, und
- ein Luftführungselement, welches den Ventilator-Luftströmungsraum innerhalb des Ventilatorgehäuses mit dem Wärmetauscher-Luftströmungsraum innerhalb des Wärmetauschergehäuses im Wesentlichen fluiddicht verbindet,
- welches Luftführungselement sich von einer Wärmetauscher-Luftauslassöffnung des Wärmetauschers bis zu einer Ventilator-Lufteinlassöffnung des Ventilators erstreckt oder sich von einer Ventilator-Luftauslassöffnung des Ventilators bis zu einer Wärmetauscher-Lufteinlassöffnung des Wärmetauschers erstreckt,
- wobei das Luftführungselement aus einem flexiblen, gummielastischen Material gebildet und biegsam ist.

Kühlvorrichtungen werden im Stand der Technik für verschiedenste Anwendungen, beispielsweise als Motorkühler, verwendet. Aus der DE 10 2012 018 571 B3 ist eine Kühlanlage bekannt geworden. Die Kühlanlage weist einen Lüfter zur Erzeugung eines Kühlluftstroms und einen Wärmetauscher zur Abkühlung eines Mediums, beispielsweise Kühlwasser, mit Hilfe des Kühlluftstroms auf. Zwischen Lüfter und Wärmetauscher ist ein Verbindungskanal zum Fördern von Kühlluft zum Wärmetauscher ausgebildet.

Diese Ausführung von Kühlern hat sich zwar grundsätzlich bewährt, bringt jedoch den Nachteil mit sich, dass der Verbindungskanal zwischen Wärmetauscher und Lüfter für den jeweiligen Anwendungsfall ausgelegt und dimensioniert werden muss. Demnach mussten bisher für jede Baugröße und Form des jeweiligen Lüfter- und Wärmetauschergehäuses passende Verbindungskanäle vorgesehen werden, welche jedoch nachteiligerweise mit hohen Fertigungs- und Planungskosten einhergehen. Nicht optimal sind weiters die Strömungsverhältnisse in dem bekannten Verbindungskanal. Weiters besteht Verbesserungsbedarf hinsichtlich der Geräuschentwicklung.

Einen Lösungsansatz zur Erzielung einer höheren Variabilität bei der modularen Fertigung von Lüftern bietet beispielsweise das AT 515 865 B1. Um teure Spritzgussteile zu vermeiden, wird das Lüftergehäuse aus einem Textilelement gefertigt. Das Textilelement weist mehrere in Umfangsrichtung überlappend angeordnete Textilsegmente zur Ausbildung eines Luftführungsmantels auf, welcher das Lüfterrad umgibt.

Durch die US 2,198,420 A ist ebenfalls ein Lüftergehäuse aus einem flexiblen Gewebe bekannt. Dabei wird der Abstand zwischen einer Öffnung in einer Geschossdecke und einem einen Lüfter umgebenden Ring durch das flexible Gewebe überbrückt.

Bei diesen Ansätzen soll also das Lüftergehäuse aus flexiblen Materialien gefertigt werden. In der Praxis können jedoch erhebliche Stabilitätsprobleme auftreten. Keines dieser beiden Dokumente offenbart die Verwendung eines Wärmetauschers und demnach auch keine Verbindung zwischen einem Ventilatorgehäuse und einem Wärmetauschergehäuse.

DE 10 2017 200 222 A1 betrifft eine Kühlvorrichtung für Kraftfahrzeugmotoren mit einem Wärmetauscher und einem Lüfterrad, welche durch Lüfterzargen aus gummielastischem Material miteinander verbunden sind. Bei diesem Stand der Technik kann der flexible Verbindungsabschnitt nur eine kurze axiale Erstreckung aufweisen, um den Belastungen im Betrieb - einschließlich der Schwingungen - gerade noch standhalten zu können.

JP H 02 196 198 A offenbart eine Kühlerabdeckung zwischen einer Kühlereinlassöffnung und einer Gebläsehalterung. Die Kühlerabdeckung ist aus einem elastischen Material gefertigt.

CN 205 047 290 U betrifft ein Kühlergehäuse mit einem Kühlerrahmen, einem Gummiring und einem Befestigungsrahmen, wobei ein Kühlgebläse im Inneren des Kühlerrahmens angeordnet ist. Der Kühlerrahmen ist aus Kunststoff gefertigt, der Gummiring aus flexiblem, gummielastischen Material und der Befestigungsrahmen aus Stahlblech. Die Oberseite des Gummirings ist in der Nut des Befestigungsrahmens befestigt. Der Befestigungsrahmen wird mittels Kombinationsschrauben mit dem Motorblock verbunden.

Außerdem sind im Stand der Technik, vgl. DE 40 15 259 A1, US 4 774 911 A und CN 104 747 266 A, Lüfterummantelungen sowie Manschetten für Lüfter, Kühlergebläse oder dergl. aus gummielastischem Material beispielsweise aus Dokumenten bekannt, die durch deren Ausgestaltung einfache Montagebedingungen schaffen.

US 2017 275 458 A1 offenbart die Anwendung von Polyamidharzzusammensetzungen für die Herstellung von Kühlergehäusen, wobei diese Zusammensetzungen leitfähige Additive enthalten können.

Die EP 0 098 397 A1 offenbart einen Wasserkühler einer Brennkraftmaschine, an dem zur Motorseite hin eine trichterförmig ausgestaltete Kühlerhaube befestigt ist, die in eine zylinderförmige Kühlerzarge übergeht. Die Kühlerhaube und die Kühlerzarge bilden ein gemeinsames Gehäuse. Innerhalb der Kühlerzarge, in einer Strömungsöffnung, ist ein Lüfterrad angeordnet. Die Innenseite der Kühlerzarge ist mit einem elastischen Kunststoff belegt. Treten Relativbewegungen zwischen der Kühlerzarge und dem Lüfterrad auf, so wird das Lüfterrad an den Stellen, an welchen es den elastischen Kunststoff berührt, diesen soweit abschaben bzw. abfräßen, bis es sich innerhalb der Strömungsöffnung frei drehen kann.

Demgegenüber besteht die Aufgabe der vorliegenden Erfindung darin, zumindest einzelne Nachteile des Standes der Technik zu beheben bzw. zumindest zu lindern. Die Erfindung setzt sich daher insbesondere zum Ziel, einen Kühler der eingangsangeführten Art zu schaffen, bei welchem mit geringem konstruktiven Aufwand eine fluiddichte Verbindung unterschiedlicher Ventilator- und Wärmetauschergehäuse erzielt werden soll. Weiters setzt sich die Erfindung zum Ziel, die Strömungsverhältnisse zwischen dem Lüfter und dem Wärmetauscher zu verbessern und/oder die Geräuschentwicklung im Betrieb des Kühlers zu reduzieren.

Diese Aufgabe wird durch einen Kühler mit den Merkmalen von Anspruch 1 gelöst. Bevorzugte Ausführungen sind in den abhängigen Ansprüchen angegeben.

Demnach ist zumindest eine starre Verbindung zwischen dem Ventilatorgehäuse und dem Wärmetauschergehäuse vorgesehen.

Das Luftführungselement kann durch die flexible, gummielastische Ausgestaltung des Luftführungselements eine konstruktiv einfache, aber dennoch stabile und dauerhafte Verbindung zwischen dem Ventilator-Luftströmungsraum des Ventilatorgehäuses und dem Wärmetauscher-Luftströmungsraum des Wärmetauschergehäuses erzielen.

Das Luftführungselement führt den Luftstrom in axialer Richtung (bezogen auf die Mittelachse des Ventilators) zwischen dem Ventilator-Luftströmungsraum des Ventilatorgehäuses und dem Wärmetausche-Luftströmungsraum des Wärmetauschergehäuses. Zu diesem Zweck erstreckt sich das Luftführungselement von einer Wärmetauscher-Luftauslassöffnung des Wärmetauschers bis zu einer Ventilator-Lufteinlassöffnung des Ventilators. Je nach Anwendung kann der Luftstrom auch in die entgegengesetzte Richtung geführt sein, so dass die Wärmetauscher-Luftauslassöffnung des Wärmetauschers als Wärmetauscher-Lufteinlassöffnung und die Ventilator-Lufteinlassöffnung des Ventilators als Ventilator-Luftauslassöffnung ausgebildet ist. Das flexible Luftführungselement kann auf besonders einfache Weise an unterschiedliche Einbausituationen angepasst werden. Anders als die Spritzguss- oder Blechteile von Teilen des Standes der Technik ist das Luftführungselement derart biegsam, d.h. im Wesentlichen frei verformbar, dass eine Anpassung des Übergangs vom Ventilatorgehäuse zum Wärmetauschergehäuse wesentlich erleichtert wird. Für die Zwecke dieser Offenbarung soll die flexible Ausgestaltung des Luftführungselements bedeuten, dass das Luftführungselement händisch umgebogen, gefaltet oder auf andere Weise in alle Richtungen verformt werden kann. Durch die Verwendung eines gummielastischen Materials für das Luftführungselement, wird einerseits eine hohe Reißfestigkeit und andererseits eine besonders wirksame Luftundurchlässigkeit erzielt. Vorteilhaft ist weiters, dass günstige Strömungsverhältnisse innerhalb des Luftführungselements erzielt werden, weil ein kontinuierlicher, strömungsoptimierter Übergang zwischen unterschiedlichen Gehäuseformen des Ventilator- und Wärmetauschergehäuses geschaffen werden kann. Darüber hinaus weist das Luftführungselement eine geringe Verschleißneigung, auch in feuchter Umgebung, auf. Besonders vorteilhaft ist, dass das flexible, gummielastische Material des Luftführungselements mechanische Vibrationen des Ventilators aufnehmen und dämpfen kann. Dadurch kommt es im Betrieb des Kühlers vorteilhafterweise zu einer besonders geringen Lärmentwicklung. Anders als bei Spritzguss- oder Blechteilen wirkt die Innenoberfläche der gummielastischen Luftführungselemente beim Auftreffen von beispielsweise Staubpartikeln schalldämmend. Durch die Wahl einer dickeren Wandstärke des Luftführungselements kann so eine zusätzliche Schalldämmung erzielt werden. Demgegenüber sind das Ventilatorgehäuse und das Wärmetauschergehäuse im Wesentlichen starr, d.h. formstabil, ausgebildet und daher im Vergleich zum Luftführungselement um ein Vielfaches weniger leicht verformbar. Einem Aspekt der Erfindung liegt daher die überraschende Erkenntnis zugrunde, nicht das Ventilator- bzw. das Wärmetauschergehäuse durch flexible Materialien für unterschiedliche Einsatzzwecke auszubilden, sondern die starre Ausführung des Ventilator- und Wärmetauschergehäuses beizubehalten und lediglich das dazwischen angeordnete Luftführungselement flexibel zu gestalten. Somit kann die Variabilität des Kühlers erhöht werden, ohne die Stabilität des Kühlers zu beeinträchtigen.

Um den im Betrieb des Kühlers auftretenden Belastungen dauerhaft standzuhalten und das Ventilatorgehäuse in der bestimmungsgemäßen Position zum Wärmetauschergehäuse zu halten, ist erfindungsgemäß zumindest eine starre Verbindung zwischen dem Ventilatorgehäuse und dem Wärmetauschergehäuse vorgesehen. Somit können das Ventilatorgehäuse und das Wärmetauschergehäuse durch die starre Verbindung unabhängig von den Betriebslasten in der vorgegebenen Stellung zueinander gehalten werden. Vorteilhafterweise ermöglicht es die starre Verbindung, das flexible Luftführungselement vergleichsweise lang auszugestalten, wodurch eine noch höhere Anpassungsfähigkeit erzielt wird und zudem auch die Strömungseigenschaften deutlich verbessert werden.

Je nach Ausführung kann der Ventilator ein Ventilatorrad mit daran angebrachten Ventilatorschaufeln und einen Motor zum Antrieb des Ventilatorrades aufweisen.

In einer bevorzugten Ausführungsvariante weist das Ventilatorgehäuse eine Ventilator-Lufteinlassöffnung mit einem ersten Querschnitt und das Wärmetauschergehäuse eine Wärmetauscher-Luftauslassöffnung mit einem zweiten Querschnitt auf, wobei der erste Querschnitt vom zweiten Querschnitt verschieden ist.

Vorteilhafterweise kann so die Baugruppe bestehend aus dem Ventilatorgehäuse, dem Wärmetauschergehäuse und dem Luftführungselement durch entsprechende Dehnung des flexiblen Luftführungselements für verschiedene Querschnittsdimensionen und/oder Querschnittsgeometrien des Ventilators bzw. Wärmetauschers ausgelegt werden. Beispielsweise kann so eine Lufteinlassöffnung des Ventilators mit einer vergleichsweise kleinen Querschnittsfläche mit einer Luftauslassöffnung des Wärmetauschers mit einer vergleichsweise größeren Querschnittsfläche über das gleiche Luftführungselement wie bei zwei gleich großen Querschnittsflächen von Lufteinlass- und Luftauslassöffnung verbunden sein. Durch die variable Verwendbarkeit können Kosteneinsparungen erzielt werden, wobei auf die Fertigung verschiedener Spritzguss- oder Blechteilen für die unterschiedlichen Luftführungselemente verzichtet werden kann.

Hinsichtlich einer fertigungstechnisch einfachen und kostengünstigen Herstellung ist der erste Querschnitt vorzugsweise im Wesentlichen kreisförmig und/oder der zweite Querschnitt vorzugsweise im Wesentlichen rechteckig, insbesondere im Wesentlichen quadratisch.

Die unterschiedlichen Geometrien der jeweiligen Luftströmungsräume bewirken neben der einfachen und kostengünstigen Herstellung eine hervorragende Luftführung innerhalb des Luftführungselements. Durch das flexible, gummielastische Luftführungselement kann auf einfache Art und Weise ein flexibler und fließender Übergang zwischen den unterschiedlichen Querschnitten erzielt werden. Dadurch wird die Leistung des Kühlers erhöht. Weiters wird die Geräuschentwicklung reduziert.

Das Wärmetauschergehäuse weist bevorzugt einen in Richtung des Ventilatorgehäuses vorstehenden, insbesondere im Wesentlichen quadratischen, Flansch auf, an dem das eine Ende des flexiblen Luftführungselements befestigt ist. Bevorzugt ist das eine Ende des flexiblen Luftführungselements über die Außenseite des Flansches gestülpt. In einer bevorzugten Ausführung ist der Flansch im Wesentlichen rechteckig, insbesondere im Wesentlichen quadratisch, wobei abgerundete Ecken vorgesehen sein können. Der Flansch schließt die Luftaustrittsöffnung des Wärmetauschers ein.

Entsprechend kann der Ventilator einen Befestigungsflansch, insbesondere mit kreisförmigem Querschnitt aufweisen, an welchem das andere Ende des flexiblen Luftführungselements angebracht ist.

Bei einer konstruktiv einfachen, stabilen und mit geringem Aufwand montierbaren Ausführungsform weist die starre Verbindung zwischen dem Ventilatorgehäuse und dem Wärmetauschergehäuse eine Stange, insbesondere eine Gewindestange auf.

Bevorzugt erstreckt sich die Stange im Wesentlichen parallel zur Mittelachse der Ventilator-Lufteinlassöffnung.

Bevorzugt sind mehrere, insbesondere vier, Stangen parallel zueinander zwischen dem Ventilatorgehäuse und dem Wärmetauschergehäuse angeordnet. Der Flansch des Wärmetauschergehäuse kann abstehende Ohrenteile aufweisen, an denen die einen Enden der Stangen angeordnet sind. Die anderen Enden der Stangen sind bevorzugt an Eckbereichen einer quadratischen Halteplatte des Ventilatorgehäuses befestigt.

Zur Optimierung der Strömungsverhältnisse kann es günstig sein, wenn die Mittelachse der Ventilator-Lufteinlassöffnung des Ventilatorgehäuses in radialer Richtung versetzt zur Mittelachse der Wärmetauscher-Luftauslassöffnung des Wärmetauschergehäuses angeordnet ist. Diese Ausführung ermöglicht eine besonders flexible Anordnung des Ventilatorgehäuses gegenüber dem Wärmetauschergehäuses. Beispielsweise eignet sich der erfindungsgemäße Kühler in vorteilhafter Weise für die Verwendung als Motorkühler in engen und verwinkelten Motorräumen eines Kraftfahrzeuges.

Um elektrostatische Aufladungen innerhalb des Luftführungselements zu vermeiden, ist das Luftführungselement bevorzugt elektrisch leitfähig. Dadurch wird einer möglichen Funkenbildung entgegengewirkt, die durch den Kontakt zwischen angesaugten Teilchen, wie beispielsweise Staubpartikel und der Innenoberfläche des Luftführungselements entstehen kann. Demnach lässt sich der erfindungsgemäße Kühler auch in zwingend explosionssicheren Umgebungen verwenden.

Bei einer bevorzugten Ausführungsvariante ist das Material des Luftführungselements ein leitfähiger Gummi. Beispielsweise weist der leitfähige Gummi des gummielastischen Luftführungsmantels eine Mischung aus mindestens einem Elastomer und mindestens einem elektrisch leitenden Metall und/oder einer elektrisch leitenden Legierung aus zwei oder mehreren Metallen auf. Die elektrisch leitenden Metalle und/oder die elektrisch leitenden Legierungen sind dabei in Form von Partikeln und/oder Drähten in das Elastomer eingearbeitet. Besonders gut für die Herstellung von leitfähigem Gummi eignet sich die Kombination aus mindestens einem von: Silkon, Fluorosilikon, Ethylen-Propylen-DienKautschuk oder Neopren und mindestens einem von: Monel, Aluminium, Silber-Aluminium, Silber-Glas, Silber-Kupfer oder Nickel-Graphit.

Die Erfindung wird nachstehend anhand von bevorzugten Ausführungsbeispielen, auf die sie jedoch nicht beschränkt sein soll, noch weiter erläutert. Im Einzelnen zeigen in der Zeichnung:
Fig. 1 schematisch eine schaubildliche Ansicht eines erfindungsgemäßen Kühlers, bei dem ein flexibles Luftführungselement ein starres Ventilatorgehäuse mit einem starren Wärmetauschergehäuse verbindet.
Fig. 2 schematisch eine schaubildliche Ansicht des erfindungsgemäßen Kühlers, bei dem das flexible Luftführungselement entfernt wurde, um die Sicht auf eine Ventilator-Lufteinlassöffnung des Ventilatorgehäuses und eine Wärmetauscher-Luftauslassöffnung des Wärmetauschergehäuse freizugegeben.
Fig. 3 eine Seitenansicht eines weiteren erfindungsgemäßen Kühlers, bei welchem die Ventilator-Lufteinlassöffnung des Ventilatorgehäuse kleiner als die Wärmetauscher-Luftauslassöffnung des Wärmetauschergehäuse ist und die Mittelachsen der Ventilator-Lufteinlassöffnung und der Wärmetauscher-Luftauslassöffnung zusammenfallen.
Fig. 4 eine Schnittansicht eines weiteren erfindungsgemäßen Kühlers, bei welchem die Ventilator-Lufteinlassöffnung des Ventilatorgehäuse einen größeren Radius als die Höhe der Wärmetauscher-Luftauslassöffnung des Wärmetauschergehäuse hat und die Mittelachsen der Ventilator-Lufteinlassöffnung und der Wärmetauscher-Luftauslassöffnung radial zueinander versetzt sind.

In Fig. 1 ist ein Kühler 1 mit einem Luftführungselement 2 gezeigt, das ein Ventilatorgehäuse 4 mit einem Wärmetauschergehäuse 6 verbindet. Das Ventilatorgehäuse 4 umgibt ein Ventilatorelement 3, welches eine Luftströmung erzeugt. Das Wärmetauschergehäuse 6 umgibt einen Wärmetauscher 5, in welchem ein zu kühlendes Medium durch die Luftströmung des Ventilatorelements 3 gekühlt wird. Das Ventilatorgehäuse 4 weist eine Ventilator-Lufteinlassöffnung 7 und eine Ventilator-Luftauslassöffnung 8 auf, welche einen Ventilator-Luftströmungsraum 9 beidseitig begrenzen. Das Wärmetauschergehäuse 6 schließt zwischen einer Wärmetauscher-Lufteinlassöffnung 10 und einer Wärmetauscher-Luftauslassöffnung 11 einen Wärmetauscher-Luftströmungsraum 12 ein.

Das Luftführungselement 2 ist im Wesentlichen flexibel, gummielastisch, wohingegen das Wärmetauschergehäuse 6 und das Ventilatorgehäuse 4 im Wesentlichen starr, d.h. formstabil, sind. Die Ventilator-Lufteinlassöffnung 7 des Ventilatorgehäuse 4 und die zweite Luftauslassöffnung 11 des Wärmetauschergehäuse 6 sind durch das flexible Luftführungselement 2 im Wesentlichen fluiddicht miteinander verbunden.

In der gezeigten Ausführung weist die Ventilator-Lufteinlassöffnung 7 des Ventilatorgehäuses 4 einen im Wesentlichen kreisförmigen Querschnitt und die Wärmetauscher-Luftauslassöffnung 11 einen im Wesentlichen rechteckigen, hier im Wesentlichen quadratischen, Querschnitt auf. Das eine Ende des flexiblen Luftführungselements 2 ist auf einen im Wesentlichen quadratischen, die Wärmetauscher-Luftaustrittsöffnung 11 umgebenden Flansch 19 aufgestülpt. Das andere Ende des flexiblen Luftführungselements 2 ist an einem Befestigungsflansch 13 des Ventilatorgehäuses 4 befestigt. Der Befestigungsflansch 13 ist entsprechend der Ventilator-Lufteintrittsöffnung 7 im Wesentlichen zylindrisch ausgebildet.

In der gezeigten Ausführung weist der Kühler 1 vier starre Verbindungen 14 zwischen dem Ventilatorgehäuse 4 und dem Wärmetauschergehäuse 6 auf. Als starre Verbindungen sind Gewindestangen 14 vorgesehen. Das Wärmetauschergehäuse 6 weist zur Aufnahme der einen Enden der Gewindestangen 14 vom Flansch 19 abstehende Ohrenteile 15 auf. Die anderen Enden der Gewindestangen 14 sind bevorzugt an den Eckbereichen 16 einer quadratischen Halteplatte des Ventilatorgehäuses 4 befestigt.

Wie aus Fig. 2 (ohne Darstellung des Luftführungselements 2) ersichtlich, weist das Wärmetauschergehäuse 6 im Inneren des Luftströmungsraum 12 eine Reihe von Kühlelementen 17 auf. In der gezeigten Ausführung sind mehrere parallel zueinander angeordnete Leitungen 17 für ein zu kühlendes Fluid vorgesehen. Die Leitungen 17 erstrecken sich im Wesentlichen senkrecht zu der Luftströmung, mit welcher das Fluid abgekühlt wird. Das Ventilatorgehäuse 4 kann eine luftdurchlässige Schutzabdeckung aufweisen.

Fig. 3 zeigt einen Kühler 1, bei dem die Mittelachse M1 der Ventilator-Lufteinlassöffnung 7 mit der Mittelachse M2 der Wärmetauscher-Luftauslassöffnung 11 zusammenfällt.

In Fig. 4 ist ein Kühler 1 gezeigt, bei dem die Mittelachse M1 der Ventilator-Lufteinlassöffnung 7 in radialer Richtung zur Mittelachse M2 der Wärmetauscher-Luftauslassöffnung 11 versetzt ist. Durch den Versatz der beiden Mittelachsen M1, M2 ist das Luftführungselement 2 in Bezug auf die jeweilige Mittelachse M1, M2 als asymmetrischer Rotationskörper ausgebildet. Das flexible Luftführungselement 2 weitet sich ausgehend vom Flansch 19 am Wärmetauschergehäuse in Richtung des Befestigungsflansches 13 in Bezug auf die Mittelachse M2 auf.

## Patentansprüche

1. Kühler (1), aufweisend:
- einen Ventilator mit einem im Wesentlichen starren Ventilatorgehäuse (4), welches einen Ventilator-Luftströmungsraum (9) einschließt,
- einen Wärmetauscher mit einem im Wesentlichen starren Wärmetauschergehäuse (6), welches einen Wärmetauscher-Luftströmungsraum (12) einschließt, und
- ein Luftführungselement (2), welches den Ventilator-Luftströmungsraum (9) innerhalb des Ventilatorgehäuses (4) mit dem Wärmetauscher-Luftströmungsraum (12) innerhalb des Wärmetauschergehäuses (6) im Wesentlichen fluiddicht verbindet,
- welches Luftführungselement (2) sich von einer Wärmetauscher-Luftauslassöffnung (11) des Wärmetauschers bis zu einer Ventilator-Lufteinlassöffnung (7) des Ventilators erstreckt oder sich von einer Ventilator-Luftauslassöffnung (8) des Ventilators bis zu einer Wärmetauscher-Lufteinlassöffnung (10) des Wärmetauschers erstreckt,
- wobei das Luftführungselement (2) aus einem flexiblen, gummielastischen Material gebildet und biegsam ist,
**dadurch gekennzeichnet, dass** zumindest eine starre Verbindung (14) zwischen dem Ventilatorgehäuse (4) und dem Wärmetauschergehäuse (6) vorgesehen ist.

2. Kühler (1) nach Anspruch 1, **dadurch gekennzeichnet, dass** das Ventilatorgehäuse (4) eine Ventilator-Lufteinlassöffnung (7) mit einem ersten Querschnitt und das Wärmetauschergehäuse (6) eine Wärmetauscher-Luftauslassöffnung (11) mit einem zweiten Querschnitt aufweist, wobei der erste Querschnitt vom zweiten Querschnitt verschieden ist.

3. Kühler (1) nach Anspruch 2, **dadurch gekennzeichnet, dass** der erste Querschnitt im Wesentlichen kreisförmig und/oder dass der zweite Querschnitt im Wesentlichen rechteckig, insbesondere im Wesentlichen quadratisch, ist.

4. Kühler (1) nach einem der Ansprüche 1 bis 3, **dadurch gekennzeichnet, dass** das Wärmetauschergehäuse (6) einen in Richtung des Ventilatorgehäuses (4) vorstehenden, insbesondere im Wesentlichen quadratischen, Flansch (19) aufweist, an dem das eine Ende des flexiblen Luftführungselements befestigt ist.

5. Kühler (1) nach einem der Ansprüche 1 bis 4, **dadurch gekennzeichnet, dass** die starre Verbindung (14) zwischen dem Ventilatorgehäuse (4) und dem Wärmetauschergehäuse (6) eine Stange, insbesondere eine Gewindestange, aufweist.

6. Kühler (1) nach einem der Ansprüche 1 bis 5, **dadurch gekennzeichnet, dass** die Mittelachse (M1) der Ventilator-Lufteinlassöffnung (7) des Ventilatorgehäuses (4) in radialer Richtung versetzt zur Mittelachse (M2) der Wärmetauscher-Luftauslassöffnung (11) des Wärmetauschergehäuses (6) angeordnet ist.

7. Kühler (1) nach einem der Ansprüche 1 bis 6, **dadurch gekennzeichnet, dass** das Luftführungselement (2) elektrisch leitfähig ist.

8. Kühler (1) nach Anspruch 7, **dadurch gekennzeichnet, dass** das Material des Luftführungselements (2) ein leitfähiger Gummi ist.

## Claims

1. Cooler (1), comprising:
- a fan with a substantially rigid fan housing (4), which encloses a fan air flow space (9),
- a heat exchanger with a substantially rigid heat exchanger housing (6), which encloses a heat exchanger air flow space (12), and
- an air guiding element (2), which connects the fan air flow space (9) within the fan housing (4) with the heat exchanger air flow space (12) within the heat exchanger housing (6) in a substantially fluid-tight manner,
- which air guiding element (2) extends from a heat exchanger air outlet opening (11) of the heat exchanger to a fan air inlet opening (7) of the fan or extends from a fan air outlet opening (8) of the fan to a heat exchanger air inlet opening (10) of the heat exchanger,
- wherein the air guiding element (2) is formed from a flexible, elastomeric material and is bendable,
**characterized in that** at least one rigid connection (14) between the fan housing (4) and the heat exchanger housing (6) is provided.

2. Cooler (1) according to claim 1, **characterized in that** the fan housing (4) comprises a fan air inlet opening (7) with a first cross-section and the heat exchanger housing (6) comprises a heat exchanger air outlet opening (11) with a second cross-section, wherein the first cross-section is different from the second cross-section.

3. Cooler (1) according to claim 2, **characterized in that** the first cross-section is substantially circular and/or that the second cross-section is substantially rectangular, in particular substantially square.

4. Cooler (1) according to any one of claims 1 to 3, **characterized in that** the heat exchanger housing (6) comprises a flange (19) protruding in the direction of the fan housing (4), in particular a substantially square flange, to which one end of the flexible air guiding element is attached.

5. Cooler (1) according to any one of claims 1 to 4, **characterized in that** the rigid connection (14) between the fan housing (4) and the heat exchanger housing (6) comprises a rod, in particular a threaded rod.

6. Cooler (1) according to any one of claims 1 to 5, **characterized in that** the central axis (M1) of the fan air inlet opening (7) of the fan housing (4) is offset in the radial direction relative to the central axis (M2) of the heat exchanger air outlet opening (11) of the heat exchanger housing (6).

7. Cooler (1) according to any one of claims 1 to 6, **characterized in that** the air guiding element (2) is electrically conductive.

8. Cooler (1) according to claim 7, **characterized in that** the material of the air guiding element (2) is a conductive rubber.

## Revendications

1. Refroidisseur (1), comprenant:
- un ventilateur avec un boîtier de ventilateur (4) essentiellement rigide, qui délimite un espace d'écoulement d'air du ventilateur (9),
- un échangeur de chaleur avec un boîtier d'échangeur de chaleur (6) essentiellement rigide, qui délimite un espace d'écoulement d'air de l'échangeur de chaleur (12), et
- un élément de guidage d'air (2), qui relie de manière essentiellement étanche aux fluides l'espace d'écoulement d'air du ventilateur (9) à l'intérieur du boîtier de ventilateur (4) avec l'espace d'écoulement d'air de l'échangeur de chaleur (12) à l'intérieur du boîtier d'échangeur de chaleur (6),
- lequel élément de guidage d'air (2) s'étend d'une ouverture de sortie d'air (11) de l'échangeur de chaleur jusqu'à une ouverture d'entrée d'air (7) du ventilateur ou s'étend d'une ouverture de sortie d'air (8) du ventilateur jusqu'à une ouverture d'entrée d'air (10) de l'échangeur de chaleur,
- l'élément de guidage d'air (2) étant formé d'un matériau flexible, élastique comme du caoutchouc et étant pliable,
**caractérisé en ce qu'**au moins une liaison rigide (14) est prévue entre le boîtier de ventilateur (4) et le boîtier d'échangeur de chaleur (6).

2. Refroidisseur (1) selon la revendication 1, **caractérisé en ce que** le boîtier de ventilateur (4) présente une ouverture d'entrée d'air de ventilateur (7) avec une première section transversale et le boîtier d'échangeur de chaleur (6) présente une ouverture de sortie d'air d'échangeur de chaleur (11) avec une deuxième section transversale, la première section transversale étant différente de la deuxième section transversale.

3. Refroidisseur (1) selon la revendication 2, **caractérisé en ce que** la première section transversale est essentiellement circulaire et/ou que la deuxième section transversale est essentiellement rectangulaire, en particulier essentiellement carrée.

4. Refroidisseur (1) selon l'une des revendications 1 à 3, **caractérisé en ce que** le boîtier d'échangeur de chaleur (6) présente une bride (19) faisant saillie en direction du boîtier de ventilateur (4), en particulier essentiellement carrée, à laquelle est fixée une extrémité de l'élément de guidage d'air flexible.

5. Refroidisseur (1) selon l'une des revendications 1 à 4, **caractérisé en ce que** la liaison rigide (14) entre le boîtier de ventilateur (4) et le boîtier d'échangeur de chaleur (6) comprend une tige, en particulier une tige filetée.

6. Refroidisseur (1) selon l'une des revendications 1 à 5, **caractérisé en ce que** l'axe central (M1) de l'ouverture d'entrée d'air de ventilateur (7) du boîtier de ventilateur (4) est disposé avec un décalage radial par rapport à l'axe central (M2) de l'ouverture de sortie d'air d'échangeur de chaleur (11) du boîtier d'échangeur de chaleur (6).

7. Refroidisseur (1) selon l'une des revendications 1 à 6, **caractérisé en ce que** l'élément de guidage d'air (2) est électriquement conducteur.

8. Refroidisseur (1) selon la revendication 7, **caractérisé en ce que** le matériau de l'élément de guidage d'air (2) est un caoutchouc conducteur.
